# EUROPÄISCHE PATENTSCHRIFT

(11) **EP 0 045 932 B1**
(45) Veröffentlichungstag und Bekanntmachung des Hinweises auf die Patenterteilung: **07.05.1986**
(21) Anmeldenummer: 81106086.2
(22) Anmeldetag: 04.08.1981
(51) Int. Cl.: H01J 1/22, H01J 9/08, H01J 1/20, H01J 29/04

(54) **Verfahren zur Verkürzung der Anheizzeit einer indirekt geheizten Kathode**
Method for shortening the heatingtime of an indirectly heated cathode
Méthode pour raccourcir le temps de chauffage d'une cathode à chauffage indirect

(30) Priorität: 07.08.1980 DE 3029853
(43) Veröffentlichungstag der Anmeldung: 17.02.1982
(73) Patentinhaber: International Standard Electric Corporation, New York New York 10022 (US)
(72) Erfinder: Weiss, Eberhard, D-7000 Stuttgart 1 (DE)
(74) Vertreter: Thul, Leo, Dipl.-Phys.

## Beschreibung

Die Erfindung bezieht sich auf ein Verfahren zum Verkürzen der Anheizzeit einer indirekt geheizten Kathode für Kathodenstrahlröhren wie Oszillographen-, Fernseh- und Farbfernsehbildröhren, bei der sich auf der Außenseite einer Bodenplatte eines Kathodenröhrchens eine Elektronen emittierende Schicht befindet, die durch ein innerhalb des Kathodenröhrchens angeordnetes direkt geheiztes Dreipolsystem zur Emission angeregt wird, und wobei die Innenseite der Bodenplatte des Kathodenröhrchens als Anode des Dreipolsystems dient.

Bei üblichen Kathoden besteht die Wärmequelle aus einem gewendelten Heizdraht, der als Doppelwendel ausgebildet oder haarnadelförmig gefaltet und mit einer im wesentlichen aus Aluminiumoxid bestehenden Isolierschicht bedeckt und dann in das Kathodenröhrchen eingeschoben ist. Um solchen Heizern angenähert die Eigenschaften eines schwarzen Strahlers zu geben, sind in das isolierende Aluminiumoxid Schwermetallpartikelchen eingebettet, die der Isoliermasse die gewünschten Strahlereigenschaften und eine dunkle Farbe geben. Beispiele zeigen die DE-AS 23 17 445, 23 17 446 und 23 64 403. Mit derart aufgebauten Heizern konnte die Anheizzeit der mit ihnen ausgerüsteten Kathodenstrahlröhren wesentlich verkürzt werden. Um eine weitere Verkürzung der Anheizzeit zu erzielen, werden nach der DE-OS 26 54 553 Wärmeleitbleche im Innern des Kathodenrohres vorgesehen. Die DE-OS 29 38 248 schlägt dann vor, die Verteilung der Heizdrahtwindungen und/oder der Isoliermasse im Innern des Kathodenrohres so ungleichmäßig vorzunehmen, daß der Wärmeschwerpunkt sehr nahe der Bodenplatte des Kathodenröhrchens liegt und so eine schnellere Erwärmung der Emissionsschicht erfolgt.

Eine weitere Wärmequellenart besteht _{'}darin, daß von einem blanken Heizdraht eine Wärmestrahlung erzeugt wird, die auf ein die Emissionsschicht tragendes Plättchen gerichtet wird und so dort die Emissionsschicht zur Emission anregt. Beispiele hierfür beschreiben die DE-OS 26 14 270 und 28 35 489.

Beide bekannte Ausführungsformen der Wärmequelle lassen entweder nur eine begrenzte Verkürzung der Anheizzeit zu oder weisen einen unbefriedigenden Wirkungsgrad auf.

Aus der DE-A-15 89 941 ist eine Kathode bekannt, bei der die Aufheizung der Elektronen emittierenden Schicht durch einen Elektronenstrahl geschieht. Die Kathode ist dazu als Dreipolsystem ausgebildet, das aus einem Heizfaden, einem diesen umgebenden Steuerzylinder und einem Deckel mit einer aufgesetzten Hohlkegelkathode besteht. Der Deckel weist im Bereich der Hohlkegelkathode ein Loch auf, so daß der vom Steuerzylinder fokussierte Elektronenstrahl des Heizfadens die Hohlkegelkathode innen trifft.

Mit der bekannten Kathode können sehr hohe Elektronenstrahldichten erzielt werden, wobei eine Heizleistung von etwa 50 Watt und eine Beschleunigungsspannung von etwa 9000 Volt erforderlich ist und am Steuerzylinder eine positive Spannung von 4000 Volt anliegt. Es stellt sich dann eine Betriebstemperatur der Hohlkegelkathode von 2800 Kelvin ein, weshalb für die Kathode eine Wasserkühlung vorgeschlagen wird. Angaben über die erreichte Anheizzeit dieser Kathode werden nicht gemacht.

Der vorliegenden Erfindung liegt die Aufgabe zugrunde, ein Verfahren zum schnellen Anheizen einer Kathode mit einem Dreipolsystem anzugeben, die in Kathodenstrahlröhren für Fernsehgeräte eingesetzt werden kann.

Die Lösung dieser Aufgabe erfolgt dadurch, daß nach dem Einschalten des Gerätes die negative Vorspannung eines Steuerzylinders des Dreipolsystems von einem Potentialwert O oder einem vorgegebenen negativen Potentialwert, bezogen auf das Potential eines Heizfadens des Dreipolsystems, derart auf einen niedrigeren negativen Potential-Endwert erniedrigt wird und damit der Strahlstrom des Dreipolsystems erniedrigt wird, daß die emittierende Schicht auf der Außenseite der Bodenplatte des Kathodenröhrchens ohne Überschwingen den gewünschten Betriebstemperaturwert erhält. Der Anstieg der negativen Vorspannung kann auf einfache Weise dadurch erzeugt werden, daß die Spannungsquelle für die negative Vorspannung einen hohen Quellwiderstand aufweist und ihr beim Einschalten ein Kondensator parallel geschaltet wird, an dem die negative Vorspannung für den Steuerzylinder abgenommen wird.

Die Erfindung soll nun anhand eines in der Figur dargestellten Beispieles eingehend beschrieben werden, wobei die Figur einen Schnitt durch eine Kathode mit Kathodenröhrchen mit auf dessen Bodenplatte aufgebrachter Emissionsschicht und darum angeordnetem Wehneltzylinder zeigt.

In der Figur ist nun mit 1 der Wehneltzylinder bezeichnet der über nicht dargestellte Tragstege, die in den ganzen Systemaufbau tragenden Glaskeramikstäben eingeschmolzen sind, in seiner Lage fixiert ist. Im Innern des Wehneltzylinders 1 ist mittels eines Isolierringes 2 aus Glas, Glaskeramik oder Keramik das eine Ende eines Halterrohrs 3 befestigt, mit dessem anderen, freien Ende punktweise das Kathodenröhrchen 4.verbunden ist, dessen dem Wehneltzylinderboden zugewandtes Ende mit einer Kathodenkappe 5 aus Kathodennickel verschlossen ist, die dann die emittierende Schicht 6 trägt.

In das Kathodenröhrchen 4 wurde bisher üblicherweise der mit einer Isolierschicht bedeckte Heizer eingeschoben und seine Anschlußenden mit im Isolierring 2 befestigten Haltestiften 11 verbunden. Im vorliegenden Fall wird nun zum Kathodenröhrchen 4 koaxial ein Steuerzylinder 7 eingeschoben in dessem Innern an in einer Isolierscheibe 9 befindlichem Anschlüssen (10) ein Heizfaden 8 angeordnet ist. Heizfaden 8, Steuerzylinder 7 und Innenseite der Kathodenkappe 5 bilden nun ein direkt geheiztes Dreipolröhrensystem bei dem der Steuerzylinder 7 als Steuerelektrode gegenüber dem Heizfaden 8 eine negative Vorspannung und die Kathodenkappe 5 als Anode gegenüber dem Heizfaden 8 eine positive Anodenspannung erhält. Wie bei den bekannten Elektronenröhren wird der aus dem Heizfaden in Abhängigkeit von der Höhe der negativen Steuerelektrodenspannung austretende Elektronenstrom zur Anode hin beschleunigt, trifft auf diese auf und wird voll als Anodenverlustleistung in Wärme umgesetzt, da hier diesem System keine Nutzleistung entnommen wird.

Obwohl die Wirkungsweise von Elektronenröhren als allgemein bekannt vorausgesetzt werden darf, sei u.A. auf das Buch von L. Ratheiser: "Rundfunkröhren" Berlin 1949 verwiesen. Der vorliegende Dreipolröhrenaufbau zeigt gegenüber einem üblichen Triodensystem im Aufbau folgende Besonderheit. Die Steuerelektrode dieses Dreipolsystems besteht hier nicht wie bei den üblichen Verstärkerröhrentriodensystemen aus einer durch ein oder mehrere Drahtstege verbundenen Drahtspirale sondern aus einem zum Kathodenröhrchen koaxialen Steuerzylinder 7. Durch die sich am Ausgange dieses Steuerzylinders ausbildende Feldverteilung entsteht eine Beschleunigungselektronenlinse, die die Elektronen zu einem schmalen Strahlbündel und auf die Mitte der durch die Kathodenkappe 5 gebildeten Bodenplatte des Kathodenröhrchens 4 lenkt, also auf eine Stelle, die der Bohrung im Wehneltzylinder 1 genau gegenüberliegt. Bei einer Wehneltkathode kann mithin die Fläche, der zur Emission Wärme zugeführt wird, erheblich kleiner gehalten werden als bei den herkömmlichen indirekt geheizten Kathoden. Wenn, wie bereits bisher üblich, für das Kathodenröhrchen 4 ein möglichst schlecht leitendes Material genommen wird, durch das die Wärmeabfuhr über das Kathodenröhrchen 4 klein gehalten werden kann, so läßt sich bei dem Aufbau in geradezu idealer Weise verwirklichen, daß nur die für den Betrieb einer Kathodenstrahlröhre unbedingt benötigte emittierende Fläche die heißeste Stelle des ganzen Kathodenaufbaues ist. Es lassen sich so geringe Wärmeverluste und damit ein guter Wirkungsgrad erzielen.

Als Heizfaden 8 kann man alle aus der Verstärkerröhrentechnik bekannten Heizfäden einsetzen. Erwähnt seien als Beispiele nur:
1: Der Bariumdampffaden, bei dem auf einen Wolframoxidfaden im Vakuum eine vorzüglich emissionsfähige Bariumschicht aufgedampft wird, weist bei einer Betriebstemperatur von etwa 750°C eine nutzbare Emission von ca. 70 mA/W auf.
2: Der Bariumpastefaden, bei dem auf einen Wolfram - oder Nickel - oder aus einer Nickellegierung bestehenden Faden eine Bariumpaste aufgetragen und im Vakuum aktiviert wird, weist bei einer Betriebstemperatur von etwa 800°C eine nutzbare Emission von ca. 50 mA/W auf.
3. Der thorierte Wolframfaden, bei dem dem Wolfram 1 ... 2% Thoriumoxid zugesetzt sind, aus dem in Vakuum eine molekularstarke gut emissionsfähige Thoriumhaut gebildet wird, weist bei einer Betriebstemperatur von etwa 1500°C eine nutzbare Emission von etwa 25 mA/ Watt auf.

Weitere Materialien und Aktivierungszusätze für solche Heizfäden können der einschlägigen Literatur wie z.B. W. Espe: "Werkstoffkunde der Hochvakuumtechnik" Berlin 1959 und weiterem Schriftum der Röhrenhersteller entnommen werden.

Für die Ausbildung des Kathodenröhrchens 4 ist es dabei ohne Belang, ob das dem Wehneltzylinder 1 zugekehrte Ende nun mit einer Kathodenkappe 5 aus Kathodennickel verschlossen ist, wie es die Figur zeigt, oder ob an dieser Stelle ein Boden aus Kathodennickel eingesetzt ist, wie es die Figur der DE-AS 28 13 504 zeigt, oder ob nach der DE-OS 26 54 554 Kathodenröhrchen 4 und Kathodenkappe 5 in einem Stück aus einer Legierung hergestellt sind, die einmal die Emissionsmasse nicht ungünstig beeinflußt aber andererseits auch das gewünschte schlechte Wärmeleitvermögen aufweist, um die Wärmeverluste gering zu halten.

Bei für Versuchs- und Erprobungszwecke erstellten Musterfarbbildröhren betrug die Heizspannung V_{H} jedes Systems etwa 2 Volt und der Heizstrom im Durchschnitt 100 mA. Die Anodenspannung V_{A} betrug etwa 800 Volt und der Anodenstrom im Durchschnitt 0,75 mA. Die Steuerzylindervorspannung -V_{G} ließ sich zwischen 0 und -100V gegenüber Heizfadenmitte einregeln. Für die Heizung der Kathode wurde also 800V x 0,75.10-³A = 0,6 Watt Anodenverlustleistung zuzüglich 2V x 0.1A = 0,2 Watt Speiseleistung des Heizfadens insgesamt also etwa 0,8 Watt je System aufgebracht. Die bisherigen Farbbildröhren benötigen bei 6,3V Heizspannung etwa 250 mA Heizstrom, mithin etwa 1,6W Heizleistung je System, also den doppelten Betrag. Es ergeben sich dabei für eine Bildröhre Anheizzeiten von 1,5 ... 2,5 Sekunden ab Einschaltendes Gerätes, wenn man die bei Fernsehempfängern übliche Stromversorgung über den Zeilentransformator und die dadurch bedingte Anschwingverzögerung usw. voraussetzt. Diese Zeit kann verkürzt werden, wenn die Versorgung des Steuerzylinders 7 so ausgelegt wird, daß nach Einschalten des Gerätes die negative Vorspannung vom Werte 0 bis zum benötigten negativen Endwert z.B. in etwa 1 s hochläuft. Dieses kann durch einen der Vorspannungsquelle für den Steuerzylinder parallel geschalteten Kondensator erfolgen, der infolge des verhältnismäßig hohen Quellwiderstandes sich erst langsam auflädt, sodaß hierdurch der Strahlstrom des Dreipolsystems entsprechend langsam von höheren Werten auf den Betriebswert einläuft. Durch geeignete Wahl der Zeitkonstante laßt sich erreichen, daß beim Einschalten die Temperatur der Emissionsfläche ohne Überschwingen beschleunigt auf ihren gewünschten Wert einläuft. Hierdurch läßt sich die Anheizzeit weiter bis auf etwa 1 Sekunde verkürzen.

Zusammenfassend kann gesagt werden, daß sich die Anheizzeit einer Kathode auf etwa die Hälfte bis ein Fünftel der bisher üblichen Zeit bei einem gleichzeitigen Herabsetzen der Heizleistung auf etwa die Hälfte verringern läßt. Da durch die verringerte Heizleistung die Wärmebelastung des Systems erheblich verringert wird, vermindern sich die durch Wärmeeinfluß entstehenden Konvergenzprobleme erheblich.

## Patentansprüche

1. Verfahren zum Verkürzen der Anheizzeit einer indirekt geheizten Kathode für Kathodenstrahlröhren wie Oszillographen-, Fernseh- und Farbfernsehbildröhren, bei der sich auf der Außenseite einer Bodenplatte (5) eines Kathodenröhrchens (4) eine Elektronen emittierende Schicht (6) befindet, die durch ein innerhalb des Kathodenröhrchens angeordnetes direkt geheiztes Dreipolsystem (5, 7, 8) zur Emission angeregt wird, und wobei die Innenseite der Bodenplatte (5) des Kathodenröhrchens (4) als Anode des Dreipolsystems dient, dadurch gekennzeichnet, daß nach dem Einschalten des Gerätes die negative Vorspannung (-V_{G}) eines Steuerzylinders (7) des Dreipolsystems von einem Potentialwert 0 oder einem vorgegebenen negativen Potentialwert, bezogen auf das Potential eines Heizfadens (8) des Dreipolsystems, derart auf einen niedrigeren negativen Potential-Endwert erniedrigt wird und damit der Strahlstrom des Dreipolsystems (5, 7, 8) erniedrigt wird, daß die emittierende Schicht (6) auf der Außenseite der Bodenplatte (5) des Kathodenröhrchens (4) ohne Überschwingen den gewünschten Betriebstemperaturwert erhält.

2. Verfahren nach Anspruch 1, dadurch gekennzeichnet, daß die Spannungsquelle für die negative Vorspannung (-V_{G}) einen hohen Quellwiderstand aufweist und ihr beim Einschalten ein Kondensator parallel geschaltet wird, an dem die negative Vorspannung für den Steuerzylinder abgenommen wird. _{%}

## Revendications

1. Dispositif pour réduire le temps d'échauffement d'une cathode à chauffage indirect d'un tube cathodique pour tube image d'oscillographe, de télévision ou de télévision couleurs, dans lequel une couche émettrice d'électrons (6) se trouve sur la face externe de la plaque de fond (5) d'un tube de cathode (4), qui est excitée en vue de l'émission au moyen d'un système à trois pôles (5, 7, 8) à chauffage direct disposé à l'intérieur du tube de cathode, et dans lequel la face interne de la plaque de fond (5) du tube de cathode fait fonction d'anode du système à trois pôles, caractérisé en ce qu'après la mise en circuit du dispositif, la tension de polarisation négative (-V_{G}) de l'électrode de commande (7) du système à trois pôles est réduite depuis une valeur de potentielle nulle ou depuis une valeur de potentiel négative donnée, spécifique du potentiel du filament de chauffage (8) du système à trois pôles, jusqu'à une valeur de potentiel négative inférieure, pour provoquer une réduction du courant de faisceau du système à trois pôles (5, 7, 8), la couche émettrice (6), située sur la face externe (5) du tube de cathode (4), s'arrêtant à la température souhaitée de fonctionnement sans dépassement.

2. Dispositif selon la revendication 1, caractérisé en ce que la source de tension de polarisation négative (-V_{G}) comporte une résistance de source élevée et en ce qu'elle peut être mise en circuit par commutation d'un condensateur monté en parallèle, aux bornes duquel est prélevée la tension de polarisation de l'électrode de commande (7).

## Claims

1. A method of reducing the warm-up of an indirectly heated cathode for cathode-ray tubes such as oscillographs and television and colour television picture tubes in which, on the outside of the base plate (5) of a cathode sleeve (4), there is an electron-emitting layer (6) which, by a directly-heated triode system (5, 7, 8) arranged within the cathode sleeve, is excited to emit electrons, and in which the inside of the base plate (5) of the cathode sleeve (4) serves as the anode of the triode system, characterised in that, when the receiver is switched on, the negative bias voltage (-V_{G}) of a control cylinder (7) of the triode system is reduced, from a zero potential value or from a preset negative potential value, referred to the potential of a filament (8) of the triode system, to a lower negative final potential value, thus reducing the beam current of the triode system (5, 7, 8), in such a way that the emitting layer (6) on the outside of the base plate (5) of the cathode sleeve (4) acquires the desired operating temperature without any overshoot.

2. A method as claimed in Claim 1, characterised in that the voltage source for the negative bias voltage (-V_{G}) has a high source impedance and that, upon switching on the receiver, a capacitor, from which the negative bias voltage for the control cylinder is taken off, is connected in parallel with it.
